# EUROPÄISCHE PATENTSCHRIFT

(11) **EP 1 040 227 B1**
(45) Veröffentlichungstag und Bekanntmachung des Hinweises auf die Patenterteilung: **08.01.2003**
(21) Anmeldenummer: 98956850.6
(22) Anmeldetag: 17.10.1998
(51) Int. Cl.: D21H 23/32, D21H 23/48

(54) **SCHLITZDÜSE ZUM BESCHICHTEN VON MATERIALBAHNEN, INSBESONDERE PAPIER- ODER KARTONBAHNEN MIT PIGMENTSTREICHFARBE**
SLIT NOZZLE FOR COATING STRIPS OF MATERIAL, ESPECIALLY PAPER OR BOARD STRIPS, WITH A PIGMENT COATING
BUSE FENDUE POUR ENDUIRE DES BANDES DE MATERIAU, NOTAMMENT DES BANDES DE PAPIER OU DE CARTON AVEC UNE SAUCE DE COUCHAGE AU PIGMENT

(30) Priorität: 15.12.1997 DE 19755625
(43) Veröffentlichungstag der Anmeldung: 04.10.2000
(73) Patentinhaber: Voith Paper Patent GmbH, 89522 Heidenheim (DE)
(72) Erfinder: BECKER, Ingo, D-50859 Köln (DE); KNOP, Reinhard, D-45279 Essen (DE); BOHNENKAMP, Bernd, D-40233 Düsseldorf (DE); GENENGER, Bernd, D-91077 Hetzles (DE); BRAND, Max, D-91052 Erlangen (DE); SÜNDERHAUF, Gerhard, D-95194 Regnitzlosau (DE); FÄRBER, Albrecht, D-91054 Erlangen (DE)
(74) Vertreter: Jantsch, Sigrid
(86) Internationale Anmeldenummer: EP9806587
(87) Internationale Veröffentlichungsnummer: WO99031321

(56) Entgegenhaltungen:
- EP-A- 0 536 649
- EP-A- 0 761 877
- DE-U- 29 610 773

## Beschreibung

### Technisches Gebiet

Die Erfindung betrifft eine Schlitzdüse zum Beschichten von Materialbahnen, insbesondere Papier- oder Kartonbahnen mit Pigmentstreichfarbe, mit einem schlitzförmigen Austrittskanal, der sich über die Arbeitsbreite erstreckt, und einer sich über die Arbeitsbreite erstreckenden Verteilerkammer, an die der Austrittskanal angeschlossen ist.

### Stand der Technik

Beim Beschichten von Materialbahnen werden bekannter Weise sich über die Arbeitsbreite erstreckende Schlitzdüsen eingesetzt, um auf die Bahn einen definierten Vorhang oder Strahl von Beschichtungsmaterial aufzutragen. Bei Beschichtungsvorrichtungen, die nach dem Prinzip des Vorhangstreichens arbeiten (englisch: Curtain Coater), wird die Schlitzdüse oberhalb der Bahn sich quer zur Bahnlaufrichtung erstreckend angeordnet. Das Beschichtungsmaterial tritt in einem freifallenden Vorhang aus der Düse aus und fällt auf die Bahn. Eine derartige Schlitzdüse der gattungsgemäßen Art ist in der EP 0 327 020-B1 in einer Beschichtungsvorrichtung bekannt, die zur Herstellung von fotografischen Filmen dient. Ein Verfahren zur Herstellung von Streichpapier, bei dem Pigmentstreichfarbe in einem freifallenden Vorhang auf eine Papierbahn aufgetragen wird, ist aus der EP 0 517 223-B1 bekannt.

Bei sogenannten Freistrahldüsen-Auftragsvorrichtungen wird die Schlitzdüse von zwei Lippen gebildet, aus der ein freier Strahl von Beschichtungsmaterial unter Druck gegen die Bahn oder - beim indirekten Auftrag - gegen eine Walze geleitet wird. Der Einsatz einer Schlitzdüse als Freistrahldüse zum Beschichten von Papierbahnen ist in der DE 296 10 773-U beschrieben.

### Darstellung der Erfindung

Beim Beschichten von Papier- oder Kartonbahnen mit großer Breite (beispielsweise 10 m) ist es erforderlich, über die Arbeitsbreite einen sehr gleichmäßigen Strahl oder Vorhang von Beschichtungsmaterial zu erzeugen. Dies gestaltet sich besonders schwierig, falls geringe Mengen (beispielsweise 10 ml/m² ) von Pigmentstreichfarbe aufgetragen werden sollen. Pigmentstreichfarben neigen dazu, sich zu entmischen, falls unterschiedliche Scherbedingungen in der Strömung vorliegen. Zugleich muß sichergestellt sein, daß in den Zuführkanälen und der Düse keine störenden Ablagerungen von Pigmenten auftreten.

Der Erfindung liegt daher die Aufgabe zugrunde, eine gattungsgemäße Schlitzdüse so zu verbessern, daß sie in der Lage ist, auf Papier- oder Kartonbahnen mit großer Breite auch geringe Mengen an Pigmentstreichfarbe unter schwankenden Bedingungen, z. B. schwankender Viskosität oder sich ändernden Auftragsmengen, gleichmäßig über die Arbeitsbreite störungsfrei aufzutragen.

Diese Aufgabe wird mit den Merkmalen des Patentanspruchs 1 gelöst.

Die Schlitzdüse nach der Erfindung bietet die Möglichkeit, die Strömungsverhältnisse in der Verteilerkammer über die Arbeitsbreite über die zugeführten Volumenströme zu beeinflussen.

Die Unteransprüche enthalten bevorzugte, da besonders vorteilhafte Ausgestaltungen der Erfindung.

Bei einem Abstand zwischen zwei Zuführkanälen von 100 mm bis 1500 mm, bevorzugt 500 mm bis 800 mm, gemäß Patentanspruch 2 ist gewährleistet, daß der von einem Zuführkanal mit Beschichtungsmaterial versorgte Teil der Verteilerkammer nicht zu groß ist, daß bei der Querverteilung in der.Kammer unakzeptable Strömungsdifferenzen auftreten.

Die Ausbildung des Anschlusses eines Zuführkanals an die Verteilerkammer als Diffusor nach Patentanspruch 3 bewirkt, daß sich die Strömungsgeschwindigkeit beim Eintritt in die Verteilerkammer erheblich verringert. Dies verhindert ein Ablösen der Streichfarbe von den Wänden und somit Wirbel, die zu ungleichmäßigen Strömungsverhältnissen führen würden.

Geneigt an die Verteilerkammer angeschlossene Diffusoren gemäß Patentanspruch 4 ermöglichen es, bei geringer Bauhöhe lange Diffusoren einzusetzen und diese an im wesentlichen geradlinig von einer Seite zugeführten Zuführkanälen anzuschließen. Da innerhalb der Zuführkanäle die Streichfarbe mit hoher Strömungsgeschwindigkeit gefördert wird, könnten Krümmungen in den Zuführkanälen bei empfindlichen Streichfarben zu unerwünschten Entmischungseffekten führen.

### Kurze Beschreibung der Zeichnung

Die Zeichnung dient zur Erläuterung der Erfindung anhand vereinfacht dargestellter Ausführungsbeispiele.
- Figur 1: zeigt einen Längsschnitt durch eine Schlitzdüse nach der Erfindung.
- Figur 2: zeigt einen Querschnitt entlang der Linie A-A von Figur 1.
- Figur 3: zeigt einen Querschnitt entlang der Linie B-B von Figur 1.
- Figur 4: zeigt eine Draufsicht von unten auf den Ausstrittsspalt.
- Figur 5: zeigt im Querschnitt den Aufbau und die Arbeitsweise einer Schlitzdüse beim Einsatz als Vorhangdüse.
- Figur 6: zeigt grob schematisch einen konstruktiv besonders einfachen Aufbau einer Schlitzdüse mit Kühlelementen an den Längsseiten.
- Figur 7: zeigt grob schematisch den Querschnitt einer Schlitzdüse mit einer zweiten Verteilerkammer, die in einer Klimakammer angeordnet ist.
- Figur 8: zeigt den Querschnitt einer alternativen Ausführungsform einer Schlitzdüse, die als Freistrahldüse ausgelegt ist.

### Wege zur Ausführung der Erfindung

Die in den Figuren dargestellten Düsen dienen zum Auftragen von Pigmentstreichfarbe auf eine Papier- oder Kartonbahn B. Die Pigmentstreichfarbe wird entweder direkt auf die Papier- oder Kartonbahn B oder zunächst auf eine Walze aufgetragen, die anschließend den Film an Streichfarbe an die Bahn B übergibt.

Die Schlitzdüse wird entweder als Vorhangdüse oder als Freistrahldüse eingesetzt. Beim Einsatz als Vorhangdüse ist sie oberhalb der Bahn B sich quer über die Arbeitsbreite erstreckend angeordnet, und die Streichfarbe tritt in einem freifallenden Vorhang V aus ihr aus. Die verschiedenen Möglichkeiten der Anordnung einer Schlitzdüse als Vorhangdüse innerhalb einer Beschichtungsanlage zum Beschichten von Papier- oder Kartonbahnen mit Pigmentstreichfarbe und ihre Betriebsweise ist sehr ausführlich in der deutschen Patentanmeldung 197 16 647.4 beschrieben, auf die ausdrücklich verwiesen wird.

Beim Einsatz als Freistrahldüse tritt ein freier Strahl S von Streichfarbe unter Druck aus der Schlitzdüse aus, der direkt gegen die Bahn B oder - beim indirekten Auftrag - gegen eine Walze geleitet wird. Üblicherweise wird die Freistrahldüse in Relation zu der zu beschichtenden Bahn B oder der Tangente an die zu beschichtende Walze so angeordnet, daß der Flüssigkeitsstrahl S in einem spitzen Winkel zur Bewegungsrichtung der Bahn B oder Walze auftrifft. Der Einsatz einer Freistrahldüse in einer Anlage zum Beschichten von Papier- oder Kartonbahnen mit Pigmentstreichfarbe ist ausführlich in der deutschen Patentanmeldung 197 19 128 beschrieben, auf die verwiesen wird.

Bei der in den Figuren 1 bis 5 dargestellten Ausführungsform besteht der Düsenkörper der Schlitzdüse aus zwei wandförmigen Teilen 1, 2 mit einer der gewünschten Arbeitsbreite entsprechenden Länge. In eine Längsseite eines Teils (im Beispiel Teil 1) ist eine Längsnut eingearbeitet, die nach dem Zusammenfügen der beiden Teile 1, 2 eine Verteilerkammer 3 bildet. Die beiden Teile 1, 2 weisen jeweils plangeschliffene Innenflächen auf, mit denen sie zusammengefügt und mittels Befestigungsschrauben 4 zusammengehalten werden.

Eine der beiden die Verteilerkammer 3 begrenzenden Querwände - in Figur 2 und 3 die untere Querwand 5 - ist mit einer etwas geringeren Höhe als die andere, obere Querwand 6 ausgebildet, so daß beim Zusammenfügen ein Abstand zu dem Wandteil 2 verbleibt, um in diesem Bereich einen schlitzförmigen, sich über die Arbeitsbreite erstreckenden Austrittskanal 7 zu bilden, der an die Verteilerkammer 3 angeschlossen ist und aus dem die Streichfarbe austritt. Um die Spaltweite des Austrittskanals 7 über die Arbeitsbreite in einzelnen Bereichen unterschiedlich einstellen zu können, wird der Austrittskanal 7 einerseits von der Innenfläche des Wandteils 2, andererseits von einer eingesetzten Leiste 8 begrenzt, das auf der Innenfläche der unteren Querwand 5 mittels Schrauben 9 festgeschraubt ist. Die Einsatzleiste 8 weist unterhalb der Befestigungsschraube 9 an seiner dem Austrittsspalt 7 abgewandten Seite einen Längsschlitz auf, so daß eine Schwachstelle 10 entsteht, um die sein unterer Teil zur Einstellung der Spaltweite verbogen werden kann. Der untere Teil der Einsatzleiste 8 hat den für den erforderlichen Verstellweg notwendigen Abstand von der Innenfläche der Querwand 5. Die Einstellung der Spaltweite des Austrittskanals 7 erfolgt mittels in regelmäßigen Abständen über die Arbeitsbreite angeordneten Keilen 11, die in einer Längsnut der unteren Querwand 5 parallel zum Austrittskanal 7 bewegbar angeordnet sind und die Einsatzleiste 8 an ihrer Rückseite abstützen. Die Keile 11 legen so den Abstand der Einsatzleiste 8 von dem Wandteil 2 und somit die Spaltweite des Austrittskanals 7 in ihrem Bereich fest. Die Einstellung der Position jedes Keils 11 erfolgt mittels einer Verstellschraube 12. Um die Position der Einsatzleiste 8 an jedem Keil 11 zu fixieren, sind im Bereich zwischen zwei Keilen 11 jeweils Klemmschrauben 13 angeordnet, von denen die Einsatzleiste 8 gegen die Keile 11 und somit gegen die Querwand 5 festgeklemmt werden kann. Paßfedern 14 zwischen der Querwand 5 und dem oberen Bereich der Einsatzleiste 8 verhindern eine Verschiebung der Einsatzleiste 8 parallel zum Austrittskanal 7 beim Einstellen der Spaltweite. Bevorzugt sind die Innenflächen der Querwand 5 und der Einsatzleiste 8, von denen die untere Begrenzungswand der Verteilerkammer 3 gebildet wird, zueinander fluchtend und in Richtung zum Austrittskanal 7 geneigt verlaufend gestaltet, damit die Streichfarbe zum Austrittskanal 7 hingeleitet wird. Beim Einsatz als Vorhangdüse wird die Weite des Austrittskanals 7 auf einen Wert zwischen 150 µm und 600 µm, bevorzugt zwischen 250 µm und 350 µm, eingestellt. Beim Einsatz als Freistrahldüse beträgt die Weite des Austrittskanals 7 700 µm bis 1300 µm.

Als Vorhangdüse beträgt die parallel zum Austrittskanal 7 gemessene Höhe der Verteilerkammer 3 10 mm bis 100 mm, bevorzugt 20 mm bis 60 mm. Falls die Höhe mehr als 20 mm beträgt, ist ihre Breite geringer als ihre Höhe. Als Freistrahldüse beträgt die Höhe der Verteilerkammer 3 40 mm bis 150 mm. Bevorzugt beträgt die Breite zwischen 50% und 60 % der Höhe.

Die obere Querwand 6 des Teils 1 weist in regelmäßigen Abständen Einlaßöffnungen 15 auf, an denen, - wie in Figur 5 dargestellt - Zuführkanäle 16 zur Zuführung von Streichfarbe in die Verteilerkammer 3 angeschlossen sind. Die so an der dem Austrittskanal 7 entgegengesetzten Seite an der Verteilerkammer 3 angeschlossenen Zuführkanäle 16 weisen einen Anschlußabstand zwischen 100 mm und 1500 mm, bevorzugt zwischen 500 mm und 800 mm, auf. Bevorzugt ist der Anschluß eines jeden Zuführkanals 16 an die Verteilerkammer 3 als Diffusor ausgebildet, damit aufgrund des steigenden Strömungsquerschnitts die Strömungsgeschwindigkeit beim Eintritt in die Verteilerkammer 3 absinkt. Die Diffusoren werden jeweils von der Öffnung 15 in der Querwand 5 und einem aufgeschraubten Diffusorteil 17 gebildet, an dem jeweils ein Zuführkanal 16 befestigt ist.

Bevorzugt sind die von den Öffnungen 15 und dem Diffusorteil 17 gebildeten Diffusoren so gestaltet und angeordnet, daß sie in Richtung zum seitlichen Rand gegen die Senkrechte geneigt an die Verteilerkammer 3 angeschlossen sind. Der bevorzugt nach einer Seite - also mit parallel zugeführten Zuführkanälen 16 - geneigte Anschluß der Diffusoren erfolgt so, daß eine Begrenzungswand (in Figur 1 die linke Begrenzungswand) unter einem Winkel α zwischen 0° und 90°, bevorzugt zwischen 30° und 60° an die obere Begrenzungswand der Verteilerkammer 3 angeschlossen ist, die gegenüberliegende Begrenzungswand des Diffusors unter einem Winkel β zwischen 10° und 45°. Weiterhin ist die Begrenzungswand des Diffusors an der Zuführseite unmittelbar vor dem Anschluß an die Verteilerkammer 3 zusätzlich nach außen gekrümmt, um den Querschnitt weiter zu vergrößern und den Radius der Umlenkung möglichst groß zu gestalten. Beim Ausführungsbeispiel wird dies durch eine entsprechende Krümmung der den letzten Teil des Diffusors bildenden zulaufseitigen Wand 18 der Einlaßöffnung 15 bewirkt. Die so gestaltete Begrenzungswand 18 des Diffusors verhindert ein Ablösen der Streichfarbe von den Wänden und damit Wirbel, die eine Entmischung der Streichfarbe verursachen würden.

An ihren Stirnseiten ist die Schlitzdüse von Seitenplatten 19 verschlossen. Beim Einsatz als Vorhangdüse ist an jeder Seite unmittelbar neben dem Austrittskanal 7 ein sich nach unten erstreckendes Leitelement 20 angeordnet, das einer Einschnürung des aus dem Austrittskanal 7 fallenden Vorhangs V von Streichfarbe entgegenwirkt. Um ein Abreißen des Vorhangs V von den Leitelementen 20 zu verhindern, wird jeweils an der Innenfläche jedes Leitelements 20 ein Teilstrom an Streichfarbe als Kontaktflüssigkeit herabfließen gelassen, der über einen Zufuhrkanal 21 zugeführt wird.

Wie in Figur 5 dargestellt, weist jeder Zuführkanal 16 eine Einrichtung 22 zur Einstellung des Volumenstroms auf. Um Ablagerungen von Pigmenten in der Einrichtung 22 auszuschließen, werden bevorzugt Schlauchklemmventile für die Volumenstromeinstellung verwendet. Alternativ ist auch die Verwendung von Membranventilen möglich. Zusätzlich enthält jeder Zuführkanal eine Meßeinrichtung 23 zur Bestimmung des aktuellen Volumenstroms, damit dieser individuell geregelt werden kann; z. B. induktive oder mit Ultraschall arbeitende Volumenstrommeßgeräte 23.

In Figur 6 ist schematisch eine Ausführungsform einer Düse dargestellt, die konstruktiv besonders einfach ist. Dieser Aufbau bietet sich an, falls keine Stellelemente zur Querprofilregelung erforderlich sind, also die Weite des Austrittskanals 7 über die Arbeitsbreite nicht unterschiedlich einstellbar sein muß.

Wie bei der Ausführungsform nach den Figuren 1 bis 4 ist der Düsenkörper aus zwei Teilen 1, 2 zusammengesetzt, die jeweils eine plangeschliffene Innenfläche aufweisen. In ein Teil - das linke Teil 1 in Figur 6 - ist die Verteilerkammer 3 als Längsnut eingearbeitet. Anders als bei der Ausführungsform nach den Figuren 1 bis 4 sind die Innenflächen der beiden Querwände 5, 6 fluchtend ausgestaltet. Beim Zusammensetzen wird im Bereich oberhalb der Verteilerkammer 3 ein Flachmaterial 24, z. B. eine Folie, eingelegt, dessen Dicke der gewünschten Spaltweite des Austrittskanals 7 entspricht. So wird beim Zusammensetzen der beiden Teile 1, 2 im Bereich unterhalb der Verteilerkammer 3 die untere Querwand 5 auf dem der Dicke des Flachmaterials 24 entsprechenden Abstand von der Innenfläche des Teils 2 gehalten. Es bildet sich der Austrittskanal 7 mit der gewünschten Spaltweite.

Figur 7 zeigt eine Ausführungsform mit einer zwischen der ersten Verteilerkammer 3 und dem Austrittskanal 7 angeordneten zweiten Verteilerkammer 25. Zwischen der ersten Verteilerkammer 3 und der zweiten Verteilerkammer 25 befindet sich ein zusätzlicher Strömungskanal 26, der eine weitere Vergleichmäßigung der Strömung bewirkt.

Bei großen Arbeitsbreiten führen lokal unterschiedliche Temperaturen zu Verformungen, die den Austrittskanal 7 beeinflussen. Um diesen Verformungen entgegenzuwirken, wird an einer oder an beiden Längswänden des Düsenkörpers der Schlitzdüse eine Reihe von Heiz- oder Kühlelementen 27 angeordnet, wie in Figur 6 dargestellt ist. Die Heiz- oder Kühlelemente 27, beispielsweise Peltier-Elemente, Widerstandsdrähte etc. sind über die Arbeitsbreite in einem Abstand von 100 mm und mehr angeordnet, ihre Heiz- oder Kühlleistung kann individuell geregelt werden, um gezielt auf einzelne Bereiche einwirken zu können. Alternativ oder ergänzend ist es möglich, die gesamte Schlitzdüse in einer Klimakammer 28 anzuordnen, wie in Figur 7 dargestellt ist. In die Klimakammer wird ein temperaturgeregeltes Medium, beispielsweise Wasser oder Luft über eine Zuleitung 29 eingeleitet, um die Temperatur der Düse auf einem gewünschten Wert konstant zu halten.

In Figur 8 ist der Querschnitt einer Schlitzdüse beim Einsatz als Freistrahldüse dargestellt, mittels der die Streichfarbe auf eine von einer Gegenwalze 30 abgestützten Papier- oder Kartonbahn B aufgetragen wird.

Auch beim Einsatz als Freistrahldüse weist die Schlitzdüse einen schlitzförmigen Austrittskanal 7 auf, der sich über die Arbeitsbreite erstreckt. Der schlitzförmige Austrittskanal 7 wird von zwei Lippen 31, 32 begrenzt, von denen eine - im Ausführungsbeispiel die auslaufseitige Lippe 31 - mittels einer Reihe von Stellelementen 33 in ihrem Abstand zur anderen Lippe 32 zonenweise unterschiedlich einstellbar ist, um ein gleichmäßiges Querprofil einzustellen. Die Weite des Austrittskanals 7 ist beim Einsatz als Freistrahldüse auf die erwähnten 700 µm - 1300 µm eingestellt.

Die Verteilerkammer 3 wird von zwei Seitenwänden 1, 2 begrenzt, die an der Zulaufseite an einer Querwand 34 mittels Schrauben 35 festgeschraubt sind, von der sie auf den für die Kammerbreite gewünschten Abstand gehatten werden. An der Austrittsseite ist an jeder Seitenwand 1, 2 jeweils eine der Lippen 31, 32 befestigt.

Im Längsschnitt entspricht der Aufbau der Freistrahldüse im wesentlichen der in den Figuren 1 und 5 dargestellten Schlitzdüse: Es sind ebenfalls zumindest zwei Zuführkanäle 16 an die Verteilerkammer 3 angeschlossen, die jeweils eine Einrichtung zur Einstellung des Volumenstroms aufweisen. Der Anschlußabstand der Zuführkanäle 16 beträgt ebenfalls 100 mm bis 1500 mm, bevorzugt 500 mm bis 800 mm. Ebenso ist der Anschluß eines Zuführkanals 16 an die Verteilerkammer 3 als Diffusor ausgebildet, wobei die Diffusoren in Richtung zum seitlichen Rand unter den beim Ausführungsbeispiel nach den Figuren 1 bis 5 beschriebenen Winkeln geneigt an die Verteilerkammer 3 angeschlossen sind.

## Patentansprüche

1. Schlitzdüse zum Beschichten von Materialbahnen (B), insbesondere Papier- oder Kartonbahnen mit Pigmentstreichfarbe,
- mit einem schlitzförmigen Austrittskanal (7), der sich über die Arbeitsbreite erstreckt, und
- einer sich über die Arbeitsbreite erstreckenden Verteilerkammer (3), an die der Austrittskanal (7) angeschlossen ist,
**dadurch gekennzeichnet, daß** an die Verteilerkammer (3) zumindest zwei Zuführkanäle (16) angeschlossen sind, die jeweils eine Einrichtung (22) zur Einstellung des zugeführten Volumenstroms an Beschichtungsmaterial aufweisen.

2. Schlitzdüse nach Anspruch 1, **dadurch gekennzeichnet, daß** die Zuführkanäle (16) an dem den Austrittskanal (7) entgegengesetzten Seite angeordnet sind und der Anschlußabstand zwischen zwei Zuführkanälen (16) 100 mm bis 1500 mm, bevorzugt 500 mm bis 800 mm, beträgt.

3. Schlitzdüse nach Anspruch 1 oder 2, **dadurch gekennzeichnet, daß** der Anschluß eines Zuführkanals (16) an die Verteilerkammer (3) als Diffusor ausgebildet ist.

4. Schlitzdüse nach Anspruch 3, **dadurch gekennzeichnet, daß** die Diffusoren in Richtung zum seitlichen Rand gegen die Senkrechte geneigt an die Verteilerkammer (3) angeschlossen sind.

5. Schlitzdüse nach Anspruch 4, **dadurch gekennzeichnet, daß** eine Begrenzungswand des Diffusors mit einem Winkel α zwischen 0° und 90°, bevorzugt zwischen 30° und 60°, die gegenüberliegende Begrenzungswand unter einem Winkel β zwischen 10° und 45° an die Verteilerkammer (3) angeschlossen ist.

6. Schlitzdüse nach einem der Ansprüche 1 bis 5, **dadurch gekennzeichnet, daß** in jeden Zuführkanal (16) ein Schlauchklemmventil für die Volumenstromeinstellung integriert ist.

7. Schlitzdüse nach einem der Ansprüche 1 bis 6, **dadurch gekennzeichnet, daß** an einer oder beiden Längswänden des Düsenkörpers eine Reihe von Heiz- oder Kühlelementen (27) angeordnet sind.

8. Schlitzdüse nach einem der Ansprüche 1 bis 7, **dadurch gekennzeichnet, daß** sie in einer Klimakammer (28) angeordnet ist.

9. Schlitzdüse nach einem der Ansprüche 1 bis 8, **dadurch gekennzeichnet, daß** der Düsenkörper aus zwei Teilen (1, 2) zusammengesetzt wird, die jeweils eine plangeschliffene Innenfläche aufweisen, wobei in einen Teil die Verteilerkammer (3) als Nut eingearbeitet ist und beim Zusammensetzen im Bereich oberhalb der Verteilerkammer (3) ein Flachmaterial (24) eingelegt wird, das den Bereich unterhalb der Verteilerkammer (3) auf dem gewünschten Abstand hält, um den Austrittskanal (7) zu bilden.

10. Vorrichtung zum Auftragen einer Pigmentstreichfarbe auf eine Papier- oder Kartonbahn (B), **dadurch gekennzeichnet, daß** oberhalb der Bahn (B) eine Schlitzdüse sich quer zur Bahnlaufrichtung erstreckend angeordnet ist, aus der die Streichfarbe in einem freifallenden Vorhang (V) auf die Bahn (B) aufgetragen wird, wobei die Schlitzdüse die Merkmale eines oder mehrerer der Patentansprüche 1 bis 9 aufweist.

11. Vorrichtung nach Anspruch 10, **dadurch gekennzeichnet, daß** der Austrittskanal (7) der Schlitzdüse eine Spaltweite von 150 µm bis 600 µm, bevorzugt 250 µm bis 350 µm aufweist.

12. Schlitzdüse nach Anspruch 10 oder 11, **dadurch gekennzeichnet, daß** die Verteilerkammer (3) eine parallel zum Austrittskanal (7) gemessene Höhe von 10 mm bis 100 mm, bevorzugt 20 mm bis 60 mm, aufweist.

13. Vorrichtung zum Auftragen einer Pigmentstreichfarbe auf eine Papier- oder Kartonbahn (B), **dadurch gekennzeichnet, daß** an der Bahn (B) eine sich quer zur Bahnlaufrichtung erstreckende Schlitzdüse gemäß den Ansprüchen 1 bis 9 angeordnet ist, aus der das Beschichtungsmaterial unter Druck in einem freien Strahl (S) austritt.

14. Vorrichtung nach Anspruch 13, **dadurch gekennzeichnet, daß** der Austrittskanal (7) der Schlitzdüse eine Spaltweite von 700 µm bis 1300 µm aufweist.

15. Vorrichtung nach Anspruch 13 oder 14, **dadurch gekennzeichnet, daß** die Verteilerkammer (3) eine parallel zum Austrittskanal (7) gemessene Höhe von 40 mm bis 150 mm aufweist.

## Claims

1. Slot nozzle for coating material webs (B), especially paper or board webs, with pigmented coating colour,
- having a slot-like outlet channel (7) which extends over the working width, and
- a distribution chamber (3) which extends over the working width and to which the outlet channel (7) is connected,
**characterized in that** at least two feed channels (16) are connected to the distribution chamber (3) and each have a device (22) for setting the volume flow of coating material supplied.

2. Slot nozzle according to Claim 1, **characterized in that** the feed channels (16) are arranged on the side opposite the outlet channel (7), and the connection distance between two feed channels (16) is 100 mm to 1500 mm, preferably 500 mm to 800 mm.

3. Slot nozzle according to Claim 1 or 2, **characterized in that** the connection of a feed channel (16) to the distribution chamber (3) is designed as a diffuser.

4. Slot nozzle according to Claim 3, **characterized in that** the diffusers are connected to the distribution chamber (3) such that they are inclined with respect to the vertical in the direction of the lateral edge.

5. Slot nozzle according to Claim 4, **characterized in that** a boundary wall of the diffuser is connected to the distribution chamber (3) at an angle α between 0° and 90°, preferably between 30° and 60°, and the opposite boundary wall is connected to the distribution chamber (3) at an angle β between 10° and 45°.

6. Slot nozzle according to one of Claims 1 to 5, **characterized in that** a pinch valve for setting the volume flow is integrated into each feed channel (16).

7. Slot nozzle according to one of Claims 1 to 6, **characterized in that** a row of heating or cooling elements (27) is arranged on one or both longitudinal walls of the nozzle body.

8. Slot nozzle according to one of Claims 1 to 7, **characterized in that** it is arranged in an air-conditioned chamber (28).

9. Slot nozzle according to one of Claims 1 to 8, **characterized in that** the nozzle body is assembled from two parts (1, 2) which each have a flat-ground inner surface, the distribution chamber (3) being machined into one part as a groove and, during assembly, a flat material (24) being inserted in the region above the distribution chamber (3), holding the region underneath the distribution chamber (3) at the desired distance, in order to form the outlet channel (7).

10. Apparatus for applying a pigmented coating colour to a paper or board web (B), **characterized in that** above the web (B) there is arranged a slot nozzle which extends transversely with respect to the web running direction and from which the coating colour is applied to the web (B) in a free-falling curtain (V), the slot nozzle having the features of one or more of Patent Claims 1 to 9.

11. Apparatus according to Claim 10, **characterized in that** the outlet channel (7) of the slot nozzle has a gap width of 150 µm to 600 µm, preferably 250 µm to 350 µm.

12. Slot nozzle according to Claim 10 or 11, **characterized in that** the distribution chamber (3) has a height measured parallel to the outlet channel (7) of 10 mm to 100 mm, preferably 20 mm to 60 mm.

13. Apparatus for applying a pigmented coating colour to a paper or board web (B), **characterized in that** on the web (B) there is arranged a slot nozzle extending transversely with respect to the web running direction and according to Claims 1 to 9, from which the coating material emerges under pressure in a free jet (S).

14. Apparatus according to Claim 13, **characterized in that** the outlet channel (7) of the slot nozzle has a gap width of 700 µm to 1300 µm.

15. Apparatus according to Claim 13 or 14, **characterized in that** the distribution chamber (3) has a height measured parallel to the outlet channel (7) of 40 mm to 150 mm.

## Revendications

1. Buse fendue pour enduire des bandes de matière (B), en particulier des bandes de papier ou de carton, avec une sauce de couchage au pigment,
- avec un canal de sortie en forme de fente (7), qui s'étend sur la largeur de travail, et
- une chambre de répartition (3) s'étendant sur la largeur de travail, à laquelle le canal de sortie (7) est raccordé,
**caractérisée en ce qu'**à la chambre de répartition (3) sont raccordés au moins deux canaux d'alimentation (16), qui présentent chacun un dispositif (22) pour l'ajustage du courant volumique d'alimentation de matière d'enduction.

2. Buse fendue suivant la revendication 1, **caractérisée en ce que** les canaux d'alimentation (16) sont disposés sur le côté opposé au canal de sortie (7) et la distance de raccordement entre deux canaux d'alimentation (16) vaut de 100 mm à 1500 mm, de préférence de 500 mm à 800 mm.

3. Buse fendue suivant la revendication 1 ou 2, **caractérisée en ce que** le raccordement d'un canal d'alimentation (16) à la chambre de répartition (3) a la forme d'un diffuseur.

4. Buse fendue suivant la revendication 3, **caractérisée en ce que** les diffuseurs sont raccordés à la chambre de répartition (3) avec une inclinaison, par rapport à la verticale, en direction du bord latéral.

5. Buse fendue suivant la revendication 4, **caractérisée en ce qu'**une paroi de limitation du diffuseur est raccordée à la chambre de répartition (3) avec un angle α compris entre 0° et 90°, de préférence entre 30° et 60°, et la paroi de limitation opposée y est raccordée avec un angle β compris entre 10° et 45°.

6. Buse fendue suivant l'une quelconque des revendications 1 à 5, **caractérisée en ce qu'**une vanne à pince pour tuyau souple est intégrée dans chaque canal d'alimentation (16) pour l'ajustage du courant volumique.

7. Buse fendue suivant l'une quelconque des revendications 1 à 6, **caractérisée en ce qu'**une série d'éléments de chauffage ou de refroidissement (27) sont disposés sur une ou sur les deux parois longitudinales du corps de la buse.

8. Buse fendue suivant l'une quelconque des revendications 1 à 7, **caractérisée en ce qu'**elle est disposée dans une chambre climatisée (28).

9. Buse fendue suivant l'une quelconque des revendications 1 à 8, **caractérisée en ce que** le corps de la buse est composé de deux parties (1, 2), qui présentent chacune une face intérieure plane polie, la chambre de répartition (3) étant usinée sous la forme d'une rainure dans une partie et une matière plate (24) étant, lors de l'assemblage, insérée dans la région située au-dessus de la chambre de répartition (3), en vue de maintenir la région située en dessous de la chambre de répartition (3) à la distance désirée pour former le canal de sortie (7).

10. Dispositif pour appliquer une sauce de couchage au pigment sur une bande de papier ou de carton (B), **caractérisé en ce qu'**une buse fendue s'étendant transversalement à la direction de défilement de la bande est disposée au-dessus de la bande (B), à partir de laquelle la sauce de couchage est appliquée sur la bande (B) en un rideau en chute libre (V), la buse fendue présentant les caractéristiques d'une ou de plusieurs des revendications 1 à 9.

11. Dispositif suivant la revendication 10, **caractérisé en ce que** le canal de sortie (7) de la buse fendue présente une largeur de fente de 150 µm à 600 µm, de préférence de 250 µm à 350 µm.

12. Buse fendue suivant la revendication 10 ou 11, **caractérisée en ce que** la chambre de répartition (3) présente une hauteur de 10 mm à 100 mm, de préférence de 20 mm à 60 mm, mesurée parallèlement au canal de sortie (7).

13. Dispositif pour appliquer une sauce de couchage au pigment sur une bande de papier ou de carton (B), **caractérisé en ce qu'**une buse fendue suivant les revendications 1 à 9, s'étendant transversalement à la direction de défilement de la bande, est disposée sur la bande (B), buse de laquelle la matière d'enduction sort sous pression en un jet libre (S).

14. Dispositif suivant la revendication 13, **caractérisé en ce que** le canal de sortie (7) de la buse fendue présente une largeur de fente de 700 µm à 1300 µm.

15. Dispositif suivant la revendication 13 ou 14, **caractérisé en ce que** la chambre de répartition (3) présente une hauteur de 40 mm à 150 mm, mesurée parallèlement au canal de sortie (7).
